# FASCICULE DE BREVET EUROPEEN

(11) **EP 1 617 305 B1**
(45) Date de publication et mention de la délivrance du brevet: **21.01.2009**
(21) Numéro de dépôt: 04016411.3
(22) Date de dépôt: 13.07.2004
(51) Int. Cl.: G04B 17/06

(54) **Dispositif d'arrêt pendant la mise à l'heure d'une montre équipée d'un tourbillon**
Arretiervorrichtung bei der Zeigerstellung einer Uhr mit einem Tourbillon
Stopping device during hand-setting of a watch provided with a tourbillon

(43) Date de publication de la demande: 18.01.2006
(73) Titulaire: MONTRES BREGUET S.A., 1344 L'Abbaye (CH)
(72) Inventeur: Golay, Patrice, 1347 Le Sentier (CH)
(74) Mandataire: Laurent, Jean

(56) Documents cités:
- EP-A- 0 973 076
- WO-A-03/048871
- US-B1- 6 196 713

## Description

### Arrière-plan de l'invention

La présente invention est relative à un dispositif d'arrêt pendant la mise à l'heure d'une montre équipée d'un tourbillon, ce tourbillon comportant une cage rotative à l'intérieur de laquelle un balancier oscille autour d'un axe de rotation de la cage, ce dispositif comprenant des moyens commandés manuellement pour bloquer le balancier dans sa zone périphérique.

Un tel dispositif, parfois appelé "stop-seconde", a déjà été proposé pour arrêter l'oscillation du balancier dans la cage du tourbillon pendant la mise à l'heure, dans n'importe quelle position de la cage, à partir de la tige de commande de la montre afin de démarrer le mouvement à un instant précis, par exemple exactement à l'heure indiquée par les aiguilles de la montre.

Une description de ce dispositif est donnée dans le document DE 101 60 287 A1 repris par la demande internationale WO 03/048871. De façon bien connue dans l'état de la technique, le tourbillon comprend une cage mobile qui porte tous les organes de l'échappement et, en son centre, l'organe régulateur comprenant le balancier. Le pignon d'échappement tourne autour de la roue des secondes qui est fixe. La cage fait un tour par minute et annule en tournant les écarts de marche dans les positions verticales. Pour arrêter le mouvement, le document cité propose un ressort mobile à deux branches élastiques terminées chacune par un patin pouvant aller s'appuyer élastiquement contre la périphérie du balancier pour l'arrêter. Ce ressort mobile est commandé par la tige de mise à l'heure, cette dernière étant à son tour commandée manuellement.

Ce dispositif présente plusieurs inconvénients. Celui d'abord de la réalisation du ressort mobile qui est compliquée, ce ressort, vu sa grande longueur, demandant en outre un réglage difficile à réaliser. Un autre inconvénient réside dans le fait qu'un ressort d'une telle longueur peut facilement se déformer sous l'effet d'un choc appliqué à la montre et bloquer ainsi intempestivement le balancier. Enfin on mentionnera que dans l'horlogerie de très haut de gamme l'emploi du ressort-fil ou ressort-lame est généralement proscrit, car inesthétique et présentant des solutions convenant mal à un objet de haute technicité.

### Résumé de l'invention

Pour pallier les inconvénients cités ci-dessus, la présente invention, outre qu'elle obéit à la définition générique posée au premier paragraphe de cette description, est remarquable en ce que les moyens pour bloquer le balancier comportent des éléments mobiles montés sur la cage du tourbillon et susceptibles d'entrer en contact avec la périphérie du balancier pour le bloquer quand une action est exercée sur l'un au moins des éléments mobiles par un élément disposé à l'extérieur de la cage et commandé manuellement.

### Description sommaire des dessins

Les caractéristiques et avantages de la présente invention ressortiront de la description qui va suivre, faite en regard des dessins annexés et donnant, à titre d'exemple explicatif, mais nullement limitatif, une forme avantageuse de la réalisation du dispositif d'arrêt pour une montre à tourbillon, dessins dans lesquels :
- la figure 1 est une vue en perspective du tourbillon selon l'invention et dont une partie est représentée en éclaté,
- la figure 2 est une vue en perspective du tourbillon de la figure 1 montrant le dispositif monté,
- la figure 3 est une vue en plan d'une partie de la montre équipée du tourbillon selon l'invention, la figure montrant la tige de commande en position poussée, et
- la figure 4 est une vue en plan d'une partie de la montre équipée du tourbillon selon l'invention, la figure montrant la tige de commande en position tirée de mise à l'heure.

### Description détaillée d'un mode de réalisation

Le tourbillon 1 montré sur les figures 1 et 2 comprend de manière habituelle une cage rotative 2 à trois piliers 4. A l'intérieur de la cage se trouvent le balancier 3 associé à un spiral et les organes de l'échappement, notamment la roue d'échappement 5, le pignon d'échappement 6 et l'ancre 7. Une aiguille des secondes est représentée en 8. Le balancier 3 oscille en rotation à l'intérieur de la cage 2 autour de l'axe de rotation 10 de la cage. La périphérie du balancier 3 comporte une serge 12 munie de vis 13. Les figures 1 à 4 montrent que sur la périphérie du balancier 3 agissent des moyens commandés manuellement pour bloquer ledit balancier, ces moyens consistant, non pas à mettre en oeuvre un ressort mobile à deux branches à l'extérieur à la cage du tourbillon comme dans le document DE 101 60 287 cité plus haut, mais à utiliser des éléments mobiles 14, 15 et 16 montés sur la cage 2 et susceptibles d'entrer en contact avec la périphérie du balancier 3 pour le bloquer quand une action est exercée sur l'un au moins desdits éléments mobiles par un élément 17, ici un sabot coulissant, disposé à l'extérieur de la cage 2 et commandé manuellement.

On va examiner maintenant une manière de réaliser les éléments mobiles dont il a été question ci-dessus et comment ces éléments mobiles peuvent être commandés manuellement par le porteur de la montre.

Si l'on considère particulièrement la figure 1 qui présente le tourbillon 1 dont une partie est montrée en éclaté, on voit que chacun desdits éléments mobiles est un levier 14, 15 et 16 monté sur la cage 2. Chaque levier 14, 15 et 16 présente un bord extérieur 18, 19 et 20 en forme d'arc de cercle centré sensiblement sur l'axe de rotation 10 de la cage 2. La première extrémité 21 de chaque levier est montée pivotante sur la cage et sa seconde extrémité 22 porte un patin 23, 24 et 25 susceptible de bloquer le balancier 3. Comme on le voit sur la figure 4, ce blocage intervient quand le sabot 17, commandé par une tige de mise à l'heure 26, exerce une pression sur le levier 14 et plus généralement sur au moins un des leviers 14, 15 et 16. Les figures 1 et 4 montrent encore que chacun de ces leviers est rappelé par un ressort de rappel 28, 29 et 30 monté sur la cage 2, quand le sabot 17 cesse d'exercer son appui sur le levier.

Le mode de réalisation présenté sur les figures comporte trois leviers 14, 15 et 16 montés sur la cage 2 et entourant la totalité de cette cage. Pour ce faire, dans une zone périphérique de ladite cage 2 sont fixés trois pieds à vis 32 appelés aussi pieds-vis, répartis à égale distance les uns des autres et dont un seul est visible sur la figure 1, les autres étant masqués par une tête de vis 33 de large dimension vissée dans le pied-vis. Sur chacun des pieds-vis est montée pivotante une douille 35, 36 et 37. Comme on le voit clairement sur la figure 1, sur cette douille sont chassés un premier anneau 38, 39 et 40 formant la première extrémité 21 du levier 14, 15 et 16 et un second anneau 42, 43 et 44 formant une première extrémité 45 du ressort de rappel respectif 28, 29 et 30. La figure 2 montre que la seconde extrémité 46 du ressort de rappel 28 s'appuie contre un élément supporté par la cage, en l'occurrence le second anneau 43 du ressort de rappel suivant 29. Il en va de même pour les ressorts de rappel 29 et 30. Ainsi par exemple, quand le sabot 17 exerce une pression sur le levier 14 (situation représentée à la figure 4), le ressort de rappel 28 se tend et sa seconde extrémité 46 glisse sur l'anneau 43 du ressort de rappel 29.

On mentionnera que dans le mode de réalisation représenté sur les figures, la position de repos de chacun des leviers 14, 15 et 16 est définie par un arrêt 47, 48 et 49 qui fait partie de la cage 2, comme cela se voit sur les figures 1 et 2. On voit en effet que le patin 23, 24 et 25 du levier 14, 15 et 16 va buter contre cet arrêt.

On va expliquer maintenant comment le sabot 17 est commandé à partir de la tige de mise à l'heure 26. Les figures 3 et 4 sont des vues en plan d'une partie de la montre dans laquelle est installé le tourbillon 1. On a expliqué ci-dessus comment le balancier 3 équipant le tourbillon peut être bloqué par le sabot 17. Comme le montrent les figures 3 et 4, ce sabot 17 est pourvu d'une queue 50 apte à glisser dans un fraisage 51 que comporte la platine de la montre. L'extrémité de la queue 50 est attachée à une bielle 52 commandée par une tirette 53, commandée à son tour par la tige de mise à l'heure 26. La tirette 53 agit sur un sautoir 54 qui indexe les positions poussée et tirée de la tige 26.

La figure 3 montre la tige 26 en position poussée. C'est la position de repos pour laquelle la montre peut être remontée. Dans cette position, le sabot 17 est espacé du tourbillon 1 et du balancier de celui-ci.

La figure 4 montre la tige 26 en position tirée. C'est la position de mise à l'heure de la montre, pour laquelle les aiguilles d'heure et de minute peuvent être réglées en tournant une couronne coiffant la tige 26 à l'extérieur de la boîte de la montre. Lorsque la tige 26 est tirée, le sabot 17 est déplacé en direction du tourbillon et exerce une pression sur au moins un des leviers 14, 15 et 16, sur le levier 14 dans cet exemple. Le patin 23 monté sur le levier 14 bloque alors instantanément le balancier 3 par friction en s'appuyant radialement contre un élément du balancier, en l'occurrence contre une des vis 13 montées sur la serge 12. Ce patin pourrait s'appuyer contre la serge 12 dans certains cas.

On notera que les bords extérieurs 18, 19 et 20 des leviers 14, 15 et 16 sont situés au-dessus des piliers 4 de la cage 2 (voir figures 1 et 2). De cette façon, le sabot 17 peut agir sur lesdits leviers sans interférer avec les piliers de cage qui circulent, on l'a vu plus haut, à raison d'un tour par minute. On notera encore que les patins 23, 24 et 25 présentent une certaine élasticité de sorte que le balancier, lors de son arrêt, n'est pas sollicité outre mesure. On notera enfin que le sabot 17 présente, en regard des bords extérieurs 18, 19 et 20 des leviers, une face concave 56 agencée pour s'appuyer contre lesdits bords extérieurs. Cette face concave présente une longueur plus grande que l'intervalle 57 (figure 3) séparant les bords extérieurs de deux leviers successifs. De cette manière, la face concave 56 du sabot 17 peut agir sur un ou deux leviers, quelle que soit la position angulaire de la cage du tourbillon.

La description qui vient d'être donnée du dispositif d'arrêt selon la présente invention montre bien qu'on a affaire ici à une réalisation de haute technicité faisant appel à des solutions convenant parfaitement bien à une horlogerie de haut de gamme. En effet, le ressort-fil ou ressort-lame agissant directement sur le balancier a été évité, mettant ainsi de côté les inconvénients qu'il amène et qui ont été énumérés dans le préambule de cette description.

## Revendications

1. Dispositif d'arrêt pour la mise à l'heure d'une montre équipée d'un tourbillon (1), ce tourbillon comportant une cage rotative (2) à l'intérieur de laquelle un balancier (3) oscille autour d'un axe de rotation (10) de la cage, ce dispositif comprenant des moyens commandés, manuellement pour bloquer le balancier (3) dans sa zone périphérique, **caractérisé en ce que** lesdits moyens comportent des éléments mobiles (14, 15, 16) montés sur la cage (2) et susceptibles d'entrer en contact avec la périphérie du balancier (3) pour le bloquer quand une action est exercée sur l'un au moins desdits éléments mobiles (14, 15, 16) par un élément (17) disposé à l'extérieur de la cage (2) et commandé manuellement.

2. Dispositif selon la revendication 1, **caractérisé en ce que** chacun desdits éléments mobiles est un levier (14, 15, 16) dont la première extrémité (21) est montée pivotante sur la cage (2) et dont la seconde extrémité (22) porte un patin (23, 24, 25) susceptible de bloquer le balancier (3) quand un sabot (17), commandé par une tige (26) de mise à l'heure, exerce une pression sur le levier, chacun desdits leviers (14, 15, 16) étant rappelé vers une position de repos par un ressort de rappel (28, 29, 30).

3. Dispositif selon la revendication 2, **caractérisé en ce que** dans une zone périphérique de la cage (2) sont fixés trois pieds à vis (32) répartis à égale distance les uns des autres et **en ce que** sur chacun des pieds à vis est montée pivotante une douille (35, 36, 37) sur laquelle sont chassés un premier anneau (38, 39, 40) formant la première extrémité (21) du levier (14, 15, 16) et un second anneau (42, 43, 44) formant une première extrémité (45) du ressort de rappel (28, 29, 30), la seconde extrémité (46) dudit ressort de rappel reposant sur le second anneau (43) du ressort de rappel suivant (29).

4. Dispositif selon la revendication 2, **caractérisé en ce que** chaque levier (14, 15, 16) présente un bord extérieur (18, 19, 20) en forme d'arc de cercle centré sensiblement sur l'axe de rotation (10) de la cage (2).

5. Dispositif selon la revendication 4, **caractérisé en ce que** les bords extérieurs (18, 19, 20) des leviers (14, 15, 16) sont situés au-dessus des piliers (4) de la cage (2).

6. Dispositif selon la revendication 2, **caractérisé en ce que** le sabot (17) présente, en regard des bords extérieurs (18, 19, 20) des leviers (14, 15, 16), une face concave (56) agencée pour s'appuyer contre lesdits bords extérieurs et ayant une longueur plus grande que tout intervalle (57) séparant les bords extérieurs de deux leviers successifs.

7. Dispositif selon la revendication 2, **caractérisé en ce que** la position de repos de chacun desdits leviers (14, 15, 16) est définie par un arrêt (47. 48, 49) faisant partie de la cage (2), arrêt contre lequel vient buter le patin (23, 24, 25) du levier (14, 15, 16).

8. Dispositif selon la revendication 2, **caractérisé en ce que** le sabot (17) est pourvu d'une queue (50) glissant dans un fraisage (51) que comporte la platine de la montre et que l'extrémité de ladite queue est attachée à une bielle (52) commandée par une tirette (53) commandée à son tour par la tige (26) de mise à l'heure, cette tirette agissant sur un sautoir (54) pour indexer les positions poussée et tirée de la tige (26).

## Claims

1. Stop device for the setting of a watch fitted with a tourbillon (1), said tourbillon comprising a rotating carriage (2) inside which a balance (3) oscillates about a rotational axis (10) of the carriage, said device including manually controlled means for blocking the balance (3) in its peripheral zone, **characterised in that** said blocking means include mobile elements (14, 15, 16) mounted on the carriage (2) and capable of contacting the periphery of the balance (3) in order to block the latter when action is exerted on at least one of said mobile elements (14, 15, 16) by an element (17) that is arranged outside the carriage (2) and controlled manually.

2. Device according to claim 1, **characterised in that** each of said mobile elements is a lever (14, 15, 16) the first end (21) of which is pivotably mounted on the carriage (2) and the second end (22) of which carries a pad (23, 24, 25) capable of blocking the balance (3) when a shoe (17), controlled by a time-setting stem (28), exerts a pressure on the lever, each of said levers (14, 15, 16) being returned to a rest position by a return spring (28, 29, 30).

3. Device according to claim 2, **characterised in that** in a peripheral zone of the carriage (2) there are fixed three screw pins (32) distributed at equal distances from each other and **in that**, on each of the screw pins, a socket (35, 36, 37) is pivotably mounted onto which are driven a first ring (38, 39, 40) forming the first end of the lever (14, 15, 16) and a second ring (42, 43, 44) forming a first end (45) of the return spring (28, 29, 30), the second end (46) of said return spring resting on the second ring (43) of the next return spring (29).

4. Device according to claim 2, **characterised in that** each lever (14, 15, 16) has an outer edge (18, 19, 20) in the shape of an arc of a circle substantially centred on the rotational axis (10) of the carriage (2).

5. Device according to claim 4, **characterised in that** the outer edges (18, 19, 20) of the levers (14, 15, 16) are located above pillars (4) of the carriage (2).

6. Device according to claim 2, **characterised in that**, facing the outer edges (18, 19, 20) of the levers (14, 15, 16), the shoe (17) has a concave face (56) arranged to abut against said outer edges and having a greater length than any gap (57) separating two successive levers.

7. Device according to claim 2, **characterised in that** the rest position of each of said levers (14, 15, 16) is defined by a stop member (47, 48, 49) forming part of the carriage (2), the pad (23, 24, 25) of the lever (14, 15, 16) abutting against said stop member.

8. Device according to claim 2, **characterised in that** the shoe (17) is provided with a tail (50) that slides in a recess (51) comprised in the plate of the watch and **in that** the end of said tail is attached to a connecting rod (52) controlled by a pull-out piece (53) controlled by the time setting stem (26), said pull-out piece acting on a jumper spring (54) to index the pushed-in and pulled-out positions of the stem (26).

## Patentansprüche

1. Arretiervorrichtung zum Stellen einer mit einem Tourbillon (1) ausgestatteten Uhr, wobei dieser Tourbillon ein drehbares Korbgehäuse (2) enthält, in welchem eine Unruh (3) um eine Drehachse (10) des Korbgehäuses schwingt, wobei diese Vorrichtung manuell steuerbare Mittel aufweist, um die Unruh (3) in ihrem Umfangsbereich zu blockieren, **dadurch gekennzeichnet, dass** die Mittel bewegliche Elemente (14, 15, 16) aufweisen, die an dem Korbgehäuse (2) gelagert sind und mit dem Umfang der Unruh (3) in Kontakt treten können, um sie dann zu blockieren, wenn eine Einwirkung auf zumindest eines der beweglichen Elemente (14, 15, 16) über ein Element (17) erfolgt, das außerhalb des Korbgehäuses (2) angeordnet ist und manuell gesteuert wird.

2. Vorrichtung nach Anspruch 1, **dadurch gekennzeichnet, dass** jedes der beweglichen Elemente ein Hebel (14, 15, 16) ist, von dem das erste Ende (21) am Korbgehäuse verschwenkbar gelagert ist und das zweite Ende (22) einen Steg (23, 24, 25) trägt, der die Unruh (3) dann blockieren kann, wenn ein über einen Stift (26) zum Stellen der Uhr gesteuerter Schuh (17) einen Druck auf den Hebel ausübt, wobei jeder Hebel (14, 15, 16) von einer Rückstellfeder (28, 29, 30) in eine Ruhestellung zurückgestellt wird.

3. Vorrichtung nach Anspruch 2, **dadurch gekennzeichnet, dass** in einem Umfangsbereich des Korbgehäuses (2) drei Schraubfüße (32) befestigt sind, die in gleichem Abstand voneinander verteilt angeordnet sind, und dass an jedem der Schraubfüße eine Hülse (35, 36, 37) verschwenkbar gelagert ist, auf die ein erster Ring (38, 39, 40) getrieben ist, der das erste Ende (21) des Hebels (14, 15, 16) bildet, sowie ein zweiter Ring (42, 43, 44), der ein erstes Ende (45) der Rückstellfeder (28, 29, 30) bildet, wobei das zweite Ende (46) der Rückstellfeder an dem zweiten Ring (43) der nachfolgenden Rückstellfeder (29) aufliegt.

4. Vorrichtung nach Anspruch 2, **dadurch gekennzeichnet, dass** jeder Hebel (14, 15, 18) einen kreisbogenförmigen Außenrand (18, 19, 20) aufweist, der im wesentlichen auf die Drehachse (10) des Korbgehäuses (2) zentriert ist

5. Vorrichtung nach Anspruch 4, **dadurch gekennzeichnet, dass** die Außenränder (18, 19, 20) der Hebel (14, 15, 16) sich über den Streben (4) des Korbgehäuses (2) befinden.

6. Vorrichtung nach Anspruch 2, **dadurch gekennzeichnet, dass** der Schuh (17) den Außenrändern (18, 19, 20) der Hebel (14, 15, 16) gegenüberliegend eine konkave Fläche (56) aufweist, die dazu vorgesehen ist, sich an den Außenrändern abzustützen und in der Länge größer ist als jeglicher Freiraum (57), der die Außenränder zweier aufeinanderfolgender Hebel trennt.

7. Vorrichtung nach Anspruch 2, **dadurch gekennzeichnet, dass** die Ruhestellung eines jeden Hebels (14, 15, 16) von einer Arretierung (47, 48, 49) definiert wird, die zu dem Korbgehäuse gehört und an welcher der Steg (23, 24, 25) des Hebels (14, 15, 16) anschlägt.

8. Vorrichtung nach Anspruch 2, **dadurch gekennzeichnet, dass** der Schuh (17) mit einem Schaft (50) versehen ist, der in einer Ausfräsung (51) gleitet, welche die Platine der Uhr aufweist, und dass das Schaftende mit einem Schwenkarm (52) verbunden ist, der von einem Betätigungszug (53) betätigt wird, der seinerseits von dem Stift (26) zum Stellen der Uhr betätigt wird, wobei dieser Betätigungszug auf einen Springzeiger (54) einwirkt, um die vorgeschobene und die eingezogene Stellung des Stifts (26) zu indexieren.
